# EUROPÄISCHE PATENTSCHRIFT

(11) **EP 0 109 585 B1**
(45) Veröffentlichungstag und Bekanntmachung des Hinweises auf die Patenterteilung: **19.06.1985**
(21) Anmeldenummer: 83110696.8
(22) Anmeldetag: 26.10.1983
(51) Int. Cl.: F23D 11/40

(54) **Vergasungsölbrenner mit einer Ölzerstäubungsvorrichtung**
Vaporizing oil burner comprising an oil atomizing device
Brûleur à mazout à vaporisation avec un dispositif de pulvérisation de mazout

(30) Priorität: 11.11.1982 DE 3241730
(43) Veröffentlichungstag der Anmeldung: 30.05.1984
(73) Patentinhaber: DLR Deutsche Forschungs- und Versuchsanstalt für Luft- und Raumfahrt e.V., 51140 Köln (DE)
(72) Erfinder: Adis, Erich, D-7100 Heilbronn-Neckargartach (DE); Bader, Manfred, D-7106 Neuenstadt a.K. (DE); Buschulte, Winfried, Prof. Dr.-Ing., D-7106 Neuenstadt a.K (DE)
(74) Vertreter: Hoeger, Stellrecht & Partner

## Beschreibung

Die Erfindung betrifft einen Vergasungsölbrenner mit einer Ölzerstäubungsvorrichtung, einer diese umgebenden Verbrennungsluftzufuhr einer stromabwärts vom Auslaß der Ölzerstäubungsvorrichtung angeordneten Blende mit einer Blendenöffnung, einem koaxial mit der Blendenöffnung stromab von dieser vorgesehenen Mischrohr, einem radialen Durchlaß am stromaufwärtigen Teif des Mischrohres, einem im wesentlichen zylindrischen Flammrohr, dessen stromaufwärts liegendes Ende dichtend mit der die Blende tragenden Endwand der Verbrennungsluftzufuhr verbunden ist und in dem das Mischrohr im wesentlichen frei liegend angeordnet ist.

Ein solcher Vergasungsölbrenner ist beispielsweise aus der DE-A-2 918 416 (entspricht der EP-A-0 018 602) bekannt.

Bei dieser bekannten Anordnung wird der durch die Ölzerstäubungsvorrichtung, insbesondere durch eine Druckdralldüse, erzeugte Sprühnebel in das Verbrennungssystem eingespritzt und gleichzeitig beim Durchströmen einer auf der stromaufwärtigen Seite des Verbrennungssystems liegenden, konzentrisch um die Düsenachse angeordneten, kreisförmigen Blende mit der Brennluft gemischt und zusammen mit dieser weiter in das Verbrennungssystem getragen. Dieses Gemisch aus Öltropfen und Brennluft tritt dann in ein Mischrohr ein, das stromabwärts der Blende angeordnet ist und an seinem stromaufwärtigen Ende, wo es an die Blendenplatte angrenzt, mit Fenstern versehen ist, über die - bedingt durch die Injektorwirkung des Brennluftstromes - heiße Rezirkulationsgase eingesaugt, mit dem Brennluftstrom vermischt und zur Verdampfung der Brennstofftropfen genutzt werden. Die Strömungsgeschwindigkeit im Mischrohr der bekannten Anordnung ist größer als die Flammenfortpflanzungsgeschwindigkeit, so daß sich dort keine Verbrennung stabilisieren kann. Aus diesem Grunde wird in diesem Bereich nur durch Wärmezufuhr eine Verdampfung der Ölsprühnebentropfen bewirkt.

Wenn der Gemischstrom aus Brennluft und Öl das Mischrohr verläßt, wird durch die Querschnittsaufweitung eine Verzögerung der Strömung herbeigeführt. Die Strömungsgeschwindigkeit durchschreitet in einem gewissen Abstand vom Mischrohraustritt die Flammenfortpflanzungsgeschwindigkeit, so daß sich dort die Verbrennung etablieren kann.

Durch die saugpumpenähnliche Wirkung des Injektorstrahls der Brennluft durch die Blende wird außerhalb des radialen Durchlasses im Mischrohr im Ringraum zwischen Mischrohr und Flammrohr stromabwärts der Blende ein Unterdruck erzeugt. Dieser Unterdruck saugt aus dem stromabwärts liegenden Bereich der Verbrennung Gase ab. Diese Gase sind zum Teil Verbrennungsgase nach der Reaktion von Öl mit Luft, zum Teil aber noch gasförmiges, unverbranntes Öl und Luft. Insgesamt stellt sich im Rezirkulationsraum ein Mischungsverhältnis ein, das einen mehr oder weniger deutlichen Überschuß an Brennstoff aufweist. Die hohen Temperaturen im Rezirkulationsraum, die beispielsweise zwischen 870 und 1070 K liegen, führen insbesondere bei weniger stabilen Molekülstrukturen von aromatischen Kohlenwasserstoffen dazu, daß diese zerbrechen (»cracken«). Häufiger Bestandteil unter den Crackprodukten sind Acetylene, die überdies eine Neigung zur Polymerisation haben. Aus den Acetylenen entsteht sehr leicht Ruß. Die Rußbildung ist bei den nichtaromatischen Kohlenwasserstoffen erheblich geringer.

Die stromaufwärts der Blende liegenden Bauteile des Verbrennungssystems, wie die die Blende tragende Endwand, die Blendenhalterung selbst und auch das Brennluftführungsrohr werden durch den Brennluftstrom, der etwa Umgebungstemperatur hat, intensiv gekühlt. Das Flammrohr und auch das Mischrohr sind bei vorbekannten Konstruktionen mit der Endwand und/oder mit dem Brennluftführungsrohr in Kontakt. Es findet deshalb ein intensiver Wärmefluß vom Verbrennungssystem und dessen Bauteilen in den Brennluftführungsraum und dessen Bauteile statt. In diesem Bereich sinken deshalb in stromaufwärtiger Richtung gesehen die Temperaturen der Bauteilwände.

Darüber hinaus zeigen Ölbrennerdüsen für den Leistungsbereich ab ca. 65 kW aufwärts eine für dieses Verbrennungssystem zunehmend ungünstigere Sprühcharakteristik. Größere Ölfilmdicken und wegen der Feinzerstäubung notwendige höhere Förderdrücke und damit größere Tropfengeschwindigkeiten lassen den Brennstoffüberschuß im äußeren Strömungsbereich des Mischrohres stärker werden. Damit verschlechtert sich die Arbeitssituation für die Brenner mit steigender Leistungsklasse.

Beide Effekte führen dazu, daß sich zunächst an den Wänden Anlagerungen von Ruß sammeln, die sich bei weiterem Absinken der Temperatur mit auskondensierenden, höhersiedenden Bestandteilen des Heizöls mischen und bei Temperaturen um 600-700 K Öl-Kohle zu bilden beginnen. Die Anlagerungsrate ist proportional zur Rußbildungsrate im Rezirkulationsbereich. Dies bedeutet, daß diese Anlagerungsraten bei der Anwendung von Heizölen mit hohen Aromatengehalten sehr viel höher sind als bei normalen, heute üblicherweise verwendeten Heizölen. Außerdem steigt sie mit der Brennerleistung. Versuche zur Anwendung von Heizöl mit hohen Aromatengehalten im Verbrennungssystem, wie sie eingangs beschrieben sind, führten bei bekannten Konstruktionen zu so hohen Ablagerungsraten von Ruß- und Ölkohle, daß nach relativ kurzer Betriebszeit von größenordnungsmäßig 100 bis 200 Stunden Rezirkulationsfenster. und teilweise auch Blenden-Durchlaßquerschnitt durch Anlagerungen in so starkem Maße verengt wurden, daß die rußfreie Verbrennung erheblich gestört wurde.

Der Erfindung liegt die Aufgabe zugrunde, einen gattungsgemäßen Vergasungsölbrenner derart zu verbessern, daß Öl- und Rußbildung im Rezirkulationsraum und im Bereich der Blende herabgesetzt werden, insbesondere bei Heizölen mit sehr hohem Gehalt an aromatischen Kohlenwasserstoffen und/oder bei einem Brennstoff- überschuß im Rezirkulationsbereich.

Diese Aufgabe wird bei einem Vergasungsölbrenner der eingangs beschriebenen Art erfindungsgemäß dadurch gelöst, daß das Mischrohr in dem unmittelbar an die Blende anschließenden Teilstück eine geschlossene Wand aufweist, daß sich der radiale Durchlaß an dieses Mischrohrteilstück mit geschlossener Wand anschließt und daß die axiale Länge des sich zwischen Blende und radialem Durchlaß erstreckende Mischrohrteilstück mit geschlossener Wand zwischen dem 0,1- bis 0,6fachen Mischrohrdurchmesser liegt.

Versuche mit einer solchen Ausgestaltung haben gezeigt, daß durch diese Abänderung gegenüber vorbekannten Konstruktionen die Bauteile rußfrei bleiben, die Bauteiltemperaturen sich gegenüber vorbekannten Konstruktionen leicht erhöhen und als Nebeneffekt eine fühlbare Verringerung des Geräuschpegels im Abgasrohr eintritt.

Nach dem bisherigen Stand der Kenntnisse kann man durch die Variation der Länge des zylindrischen Mischrohrteiles zwischen Blende und radialem Duchlaß die Temperaturerhöhung der Bauteile steuern.

Durch den zylindrischen Mischrohrteil stromaufwärts des radialen Durchlasses wird in dem Raum zwischen Blendenrand, Blendenwand und Mischrohrwand bis zum radialen Durchlaß ein Totraum erzeugt, in den der Treibstrahl aus Brennluft und Ölgemisch, der durch die Blende eintritt, heißes Rezirkulationsgas einsaugt. Die Temperatur des Rezirkulationsgases ist höher und dadurch ist diese wegen des enthaltenen Brennstoffüberschusses zündfähig, wenn weitere Luft zugemischt wird. Diese Frischluftzumischung erfolgt aus dem durch die Blende eintretenden Brennluftstrahl. Es kann deshalb davon ausgegangen werden, daß durch die Geschwindigkeitserniedrigung im Totraum zwischen Blende und Mischrohransatz sich eine Art Pilotflamme bildet, die eine teilweise Verbrennung des im Rezirkulationsgas enthaltenen Brennstoffüberschusses bewerkstelligt.

Die daraus resuliterende Temperaturerhöhung der Rezirkulationsgase führt nach Zumischung zum Brennluftraum zu einer Erhöhung des Temperaturniveaus des Treibstrahis. Dieser begünstigt auf der einen Seite die Geschwindigkeit der Verdampfung der Öltropfen, erhöht auf der anderen Seite die Temperatur der Bauteile, insbesondere des Mischrohrteilstückes stromabwärts des radialen Durchlasses, und führt schließlich dazu, daß die Entzündung des Luftbrennstoffstromes nach dem Verlassen des Mischrohres schneller erfolgt. Die höhere Zündwilligkeit des Gemisches durch die bei der neuen Konstruktion erzielte Temperaturerhöhung führt zu einer Stabilisierung der Flammenfront.

Bei einer bevorzugten Ausgestaltung ist vorgesehen, daß die Endwand im Bereich zwischen dem Mischrohr und dem Flammrohr gegenüber der Blende stromabwärts versetzt ist, vorzugsweise liegt der versetzte Endwandbereich in derselben Ebene wie die stromaufwärts gelegene Begrenzung des radialen Durchlasses. Dadurch wird einerseits die Gelegenheit genommen, daß sich in dem vorher vorhandenen Totraum außerhalb des Mischrohres Ablagerungen ansammeln können. Zum anderen wird der versetzte Wand. teil auf seiner stromaufwärtigen Seite in der vorgezogenen Lage weniger durch die der Blende zuströmende Luft herabgekühlt, so daß dadurch ebenfalls die Gefahr einer Belagbildung vermindert wird.

Bei einer weiteren bevorzugten Ausgestaltung ist vorgesehen, daß der Innendurchmesser des Mischrohrteilstückes zwischen Blende und radialem Durchlaß von dem des stromabwärts des radialen Durchlasses gelegenen Mischrohrteilstück abweicht, insbesondere ist der Innendurchmesser des stromaufwärts gelegenen Mischrohrteilstückes größer als der des stromabwärts des Durchlasses gelegenen Mischrohrteilstückes. Durch Variationen des Abstandes zwischen Blende und Durchlaß einerseits und des Innendurchmessers des stromaufwärts gelegenen Mischrohrteilstückes andererseits läßt sich das Volumen des Totraums im Inneren des Mischrohransatzes variieren und den jeweiligen Betriebsbedingungen optimal anpassen.

Die Endwand kann auf ihrer stromaufwärts gelegenen Seite mit einer Wärmeisolationsschicht versehen sein. Durch die Wahl des Isolierstoffes und der Isolierstoffstärke läßt sich eine verfahrensgünstige Wandtemperatur einstellen.

Die nachfolgende Beschreibung bevorzugter Ausführungsformen der Erfindung dient im Zusammenhang mit der Zeichnung der näheren Erläuterung. Es zeigt
Fig. 1 einen schematischen Längsschnitt eines Vergasungsölbrenners gemäß der Erfindung und
Fig. 2 eine Ansicht ähnlich Fig. 1 eines abgewandelten Ausführungsbeispiels eines Vergasungsölbrenners in vereinfachter Darstellung.

Der in der Zeichnung dargestellte Vergasungsölbrenner 2 weist eine Kammer4 auf, in der in üblicher Weise auf einem Düsenstock 8 eine Druckzerstäuberdüse 6 gehaltert ist. Das Öl wird von einer Ölpumpe 10 gefördert, die von einem Elektromotor 12 angetrieben wird, der gleichzeitig in üblicher Weise einen Gebläserotor 14 antreibt. Die Ölpumpe 10 fördert über ein einstellbares Drosselventil 16 und ein elektromagnetisch betätigtes Absperrventil 18 das Öl in den die Zerstäuberdüse 6 ragenden Düsenstock 8. Der Gebläserotor 14 fördert die Verbrennungsluft über einen Luftkanal 20 in die Kammer 4, und zwar über ein Drosselventil 22 mit einer Luftklappe 24, die über einen Motor 26 verstellbar ist. Mit einer auf dem Düsenstock 8 angeordneten Halterung 28 wird ein Zündelektrodenpaar 30 gehaltert, das mit einem Zündtransformator 32 in Verbindung steht.

Vor der Mündung der Zerstäuberdüse 6 ist eine als Blende ausgebildete Blendenwand 34 mit einem Blendendurchlaß 36 angeordnet. Der Blendendurchlaß 36 liegt koaxial zur Achse der Zerstäuberdüse 6. Stromabwärts des Blendendurchlasses 36 ist ebenfalls koaxial zur Achse der Zerstäuberdüse 6 ein Mischrohr 38 angeordnet, welches koaxial in einem Flammrohr 42 angeordnet ist, dessen stromaufwärtiges Ende dichtend mit einer Endwand 40 verbunden ist. Die Endwand 40 geht in die Blendenwand 34 über und trennt die Kammer 4 von dem vom Flammrohr 42 umgebenen Brennraum ab.

Der Durchmesser des Blendendurchlasses 36 ist geringer als der Innendurchmesser des Mischrohres 38.

In der Wand des Mischrohres 38 sind radiale Durchlässe 44 vorgesehen, deren stromaufwärts gelegene Begrenzung 46 von der Blendenwand 34 einen Abstand haben, der zwischen dem 0,1-und dem 0,6fachen des Innendurchmessers des Mischrohres 38 liegt. Der radiale Durchlaß 44 wird durch Umfangsschlitze gebildet, zwischen denen Stege 48 stehenbleiben, die das stromaufwärts gelegene Mischrohrteilstück 50 und das stromabwärts angeordnete Mischrohrteilstück 52 miteinander verbinden.

Bei dem in Fig. 1 dargestellten Ausführungsbeispiel weist das Mischrohrteilstück 50 denselben Innendurchmesser auf wie das Mischrohrteilstück 52, es ist im Rahmen der Erfindung jedoch möglich, den Innendurchmesser des Mischrohrteilstückes 50 abweichend von dem des Mischrohrteilstückes 52 zu wählen.

Ferner ist es möglich, die Erstreckung des Mischrohrteilstückes 50 in axialer Richtung zu variieren, und zwar - wie erwähnt - etwa zwischen dem 0,1- und dem 0,6fachen des Mischrohrdurchmessers. Durch die Variation des Innendurchmessers und der Länge des Mischrohrteilstückes 50 lassen sich das Volumen und die geometrischen Abmessungen des Totraumes 54 verändern, der einerseits durch die Begrenzung des Blendendurchlasses 36 und die die Blende umgebende Blendenwand 34 und andererseits durch die Wand des Mischrohrteilstückes 50 begrenzt wird. Durch diese Änderung der Abmessungen dieses Totraumes 54 kann die Anordnung an die Betriebsbedingungen angepaßt werden.

Nur der Vollständigkeitshalber wird noch darauf hingewiesen, daß eine durch die Endwand 40 hindurchragende lonisationssonde 56 vorgesehen ist, die in das Flammrohr bis in den Flammenbereich vorsteht und die in üblicher Weise an ein Steuergerät 58 angeschlossen ist, über das bei Verlöschen der Flamme die Ölzufuhr durch Schließen des Ventils 18 und Abschalten des Motors 12 unterbrochen wird.

Das in Fig. 2 dargestellte Ausführungsbeispiel unterscheidet sich von dem der Fig. 1 lediglich durch die Ausgestaltung der Endwand 40 und des Mischrohrteilstückes 50 zwischen Endwand und radialem Durchlaß 44. Entsprechende Teile tragen daher dieselben Bezugszeichen.

Bei dem Ausführungsbeispiel der Fig. 2 ist der Innendurchmesser des Mischrohrteilstückes 50 größer gewählt als der des Mischrohrteilstückes 52. Außerdem ist die das Mischrohrteilstück 50 umgebende Endwand 40 stromabwärts so weit versetzt, daß sie in derselben Ebene liegt wie die stromaufwärts gelegene Begrenzung 46 des radialen Durchlasses 44. Dadurch wird die Ausbildung eines Totraumes 60, der im Ausführungsbeispiel der Fig. 1 das Mischrohrteilstück 50 umgibt, vermieden.

Zusätzlich trägt die Endwand 40 auf ihrer der Kammer 4 zugewandten Seite eine thermisch isolierende Schicht 62, deren Materialwahl und Dicke so gewählt werden, daß die Temperatur der Endwand 40 eine minimale Rußablagerung an der Endwand 40 garantiert.

Selbstverständlich ist es bei der Ausgestaltung der Fig. ebenfalls möglich, den Innendurchmesser und die axiale Erstreckung des Mischrohrteilstückes 50 zu variieren, so daß auch bei dieser Ausgestaltung Volumen und Gestalt des Totraumes 54 den Betriebsbedingungen optimal angepaßt werden kann.

Umgekehrt ist es auch bei der Ausgestaltung der Fig. 1 möglich, die Endwand 40 auf ihrer der Kammer 4 zugewandten Seite mit einer lsolierschicht 62 zu belegen.

## Patentansprüche

1. Vergasungsölbrenner (2) mit einer Ölzerstäubungsvorrichtung, einer diese umgebenden Verbrennungsluftzufuhr, einer stromabwärts vom Auslaß der Ölzerstäubungsvorrichtung angeordneten Blende (34, 36) mit einer Blendenöffnung (36), einem koaxial mit der Blendenöffnung stromab von dieser vorgesehenen Mischrohr (38), einem radialen Durchlaß (44) am stromaufwärtigen Teil des Mischrohres, einem im wesentlichen zylindrischen Flammrohr (42), dessen stromaufwärts liegendes Ende dichtend mit der die Blende tragenden Endwand (40) der Verbren- nungsluftzufuₕr verbunden ist und in dem das Mischrohr im wesentlichen frei liegend angeordnet ist, dadurch gekennzeichnet, daß das Mischrohr (38) in dem unmittelbar an die Blende (34, 36) anschließenden Teilstück (50) eine geschlossene Wand aufweist, daß sich der radiale Durch laß (44) an dieses Mischrohrteilstück (50) mit geschlossener Wand anschließt und daß die axiale Länge des sich zwischen Blende (34, 36) und radialem Durchlaß (44) erstreckenden Mischrohrteilstücks (50) mit geschlossener Wand zwischen dem 0,1fachen bis 0,6fachen Mischrohrdurchmesser liegt.

2. Ölbrenner nach Anspruch 1, dadurch gekennzeichnet, daß die Endwand (40) im Bereich zwischen dem Mischrohr (38) und dem Flammrohr (42) gegenüber der Blende (34, 36) stromabwärts versetzt ist.

3. Ölbrenner nach Anspruch 1, dadurch gekennzeichnet, daß der versetzte Endwandbereich (40) in derselben Ebene liegt wie die stromaufwärtige Begrenzung (46) des radialen Durchlasses (44).

4. Ölbrenner nach einem der voranstehenden Ansprüche, dadurch gekennzeichnet, daß der Innendurchmesser des Mischrohrteilstückes (50) zwischen Blende (34, 36) und radialem Durchlaß (44) von dem des stromabwärts des radialen Durchlasses (44) gelegenen Mischrohrteilstükkes (52) abweicht.

5. Ölbrenner nach Anspruch 41, dadurch gekennzeichnet, daß der Innendurchmesser des Mischrohrteilstückes (50) zwischen Blende (34, 36) und radialem Durchlaß (44) größer ist als der Innendurchmesser des stromabwärts des radialen Durchlasses (44) gelegenen Mischrohrteilstückes (52).

6. Ölbrenner nach einem der voranstehenden Ansprüche, dadurch gekennzeichnet, daß die Endwand (40) auf ihrer der Kammer (4) zugewandten Seite mit einer Wärmeisolationsschicht (62) versehen ist.

## Claims

1. An oil gasifying burner (2) comprising an oil atomizing device a combustion air supply means surrounding said device, a shield (34, 36) having a shield opening (36) and being disposed downstream of the outlet from the oil atomizing device, a mixing tube (38) co-axial with the shield opening and disposed downstream of the same, a radial passage (44) at the upstream portion of the mixing tube, a substantially cylindrical flame tube (42) whose upstream end is sealingly connected with the end wall (40) of the combustion air supply means supporting the shield, the mixing tube being substantially freely arranged within said flame tube, characterized in that the mixing tube (38) is provided with a solid wall at a portion (50) adjoining the shield (34, 36), that the radial passage (44) adjoins the mixing tube portion (50) having a solid wall, and that the axial length of the mixing tube portion (50) with the solid wall, extending between the shield (34, 36) and the radial passage (44) is between 0.1-multiple and 0.6-multiple of the diameter of the mixing tube.

2. An oil burner as defined in claim 1, characterized in that in the region between the mixing tube (38) and the flame tube (42) the end wall (40) is offset to the shield (34, 36) so as to be downstream thereof.

3. An oil burner as defined in claim 2, characterized in that the offset end wall section (40) is co-planar with the upstream limit (46) of the radial passage (44).

4. An oil burner as defined in any of the preceding claims, characterized in that the inside diameter of the mixing tube portion (50) between the shield (34, 36) and the radial passage (44) is different to that of the mixing tube portion (52) disposed downstream of the radial passage (44).

5. An oil burner as defined in claim 4, characterized in that the inside diameter of the mixing tube portion (50) between the shield (34, 36) and the radial passage (44) is greater than the inside diameter of the mixing tube portion (52) disposed downstream of the radial passage (44).

6. An oil burner as defined in any of the preceding claims, characterized in that the end wall (40) is provided with a heat insulation layer (62) on its surface facing the chamber (4).

## Revendications

1. Brûler pour combustible pétrolier par gezéifi- cation (2) comportant un dispositif de pulvérisation du combustible pétrolier, une arrivée, d'air de combustion entourant le dispositif, un diaphragme (34, 36) disposé en aval de la sortie du dispositif de pulvérisation du combustible pétrolier et présentant une ouverture de diaphragme (36), comportant aussi un tube mélangeur (38) prévu coaxialement à l'ouverture de diaphragme et en aval de celle-ci, comportant aussi un passage radial (44) dans la portion amont du tube mélangeur, comportant aussi un tube-foyer (42) essentiellement cylindrique, dont l'extrémité située en amont est reliée, de façon étanche à la paroi d'extrémité (40), qui porte le diaphragme, de l'arrivée d'air de combustion et dans lequel est disposé, essentiellement dégagé, le tube de mélangeur, caractérisé en ce que le tube mélangeur (38) présente, dans sa portion (50) qui jouxte immédiatement le diaphragme (34, 36), une paroi fermée; en ce que le passage radial (44) qui se trouve sur cette portion (50) du tube mélangeur jouxte la paroi fermée; et en ce que la longueur axiale de la portion (50) du tube mélangeur, à paroi fermée, qui s'étend entre le diaphragme (34, 36) et le passage radial (44) a une valeur comprise entre 0,1 et 0,6 fois le diamètre du tube mélangeur.

2. Brûleur pour combustible pétrolier selon la revendication 1, caractérisé en ce que la paroi d'extrémité (40), dans la zone située entre le tube mélangeur (38) et le tube-foyer (42), est décalée vers l'aval par rapport au diaphragme (34, 36).

3. Brûleur pour combustible pétrolier selon la revendication 2, caractérisé en ce que la zone décalée de la paroi d'extrémité (40) est dans le même plan que la limite amont (46) du passage radial (44).

4. Brûleur pour combustible pétrolier selon l'une quelconque des revendications précédentes, caractérisé en ce que le diamètre interne de la portion (50) du tube mélangeur située entre le diaphragme (34, 36) et le passage radial (44) est différent de celui de la portion (52) du tube mélangeur située en aval du passage radial (44).

5. Brûleur pour combustible selon la revendication 4, caractérisé en ce que le diamètre interne de la portion (50) du tube mélangeur située entre le diaphragme (34, 36) et le passage radial (44) est supérieur au diamètre interne de la portion (52) du tube mélangeur située en aval du passage radial (44).

6. Brûleur pour combustible selon l'une quel- quonque des revendications précédentes, caractérisé en ce que la paroi d'extrémité (40) est munie, sur sa face côté chambre (4), d'une couche d'isolation thermique (32).
